# DEMANDE DE BREVET EUROPEEN

(11) **EP 0 887 093 A1**
(43) Date de publication de la demande: **30.12.1998**
(21) Numéro de dépôt: 98420107.9
(22) Date de dépôt: 25.06.1998
(51) Int. Cl.: A63F 9/10, A63F 9/12

(54) **Jeu de patience comprenant une pluralité de pièces à assembler**

(30) Priorité: 27.06.1997 FR 9708375
(71) Demandeur: Nahon, Jean-Charles, 03100 Montlucon (FR)
(72) Inventeur: Nahon, Jean-Charles, 03100 Montlucon (FR)
(74) Mandataire: Myon, Gérard Jean-Pierre

(57) **Abrégé**

Jeu de patience comprenant plusieurs pièces (1) à assembler pour former une structure de forme ou d'aspect prédéterminé, chaque pièce comprenant au moins une languette (2) ou un évidement de réception d'une languette d'une pièce adjacente, chaque languette ou évidement étant taillé en biseau (4) par rapport à la surface de ladite pièce à la périphérie de ladite languette ou dudit évidement, caractérisé en ce que chaque languette ou évidement comprend un contre-biseau (6) s'étendant sur une partie au moins de la périphérie de ladite languette ou dudit évidement.

L'invention permet d'améliorer le blocage des pièces (1) entre elles.

## Description

L'invention a trait à un jeu de patience comprenant plusieurs pièces assemblées pour former une structure de forme ou d'aspect prédéterminé.

Par le brevet FR-B1-2 648 358, on connaît un jeu de patience comprenant des pièces non planes d'épaisseur constante qui sont chacune munies de deux languettes et de deux évidements disposés symétriquement par rapport au centre de la pièce. Ce jeu nécessite l'utilisation de pinces d'immobilisation, du type pince de bureau, pour maintenir alignées les pièces constituant le bord supérieur de l'objet en cours de montage ou une fois terminé. L'usage de telles pinces qui doivent être mises en place, sur chaque rangée de pièces, puis retirées au cours du montage de l'objet, peut s'avérer fastidieux pour un utilisateur.

En outre, dans le système Connu, chaque pièce doit avoir une géométrie particulière, c'est-à-dire deux évidements et deux languettes respectivement opposés deux à deux, alors que chaque rang constitutif de l'élément en cours de montage doit obligatoirement comporter un nombre paire de pièces. Ces contraintes sont de nature à limiter les applications du jeu de patience ainsi créé.

C'est à ces inconvénients qu'entend plus particulièrement remédier l'invention en proposant une nouvelle géométrie des pièces constitutives du jeu de patience permettant un accrochage ferme entre elles, y compris en cours de montage, de sorte que l'utilisation de pinces peut être évitée. L'invention vise également à proposer un système d'accrochage entre les pièces du jeu permettant de donner à ces pièces une géométrie variée sans contrainte quant au nombre et à l'orientation des languettes et des évidements.

Dans cet esprit, l'invention concerne un jeu de patience comprenant plusieurs pièces à assembler pour former une structure de forme ou d'aspect prédéterminé, chaque pièce comprenant au moins une languette ou un évidement de réception d'une languette d'une pièce adjacente, chaque languette ou évidement étant taillé en biseau par rapport à la surface de ladite pièce à la périphérie de ladite languette ou dudit évidement, caractérisé en ce que chaque languette ou évidement comprend un contre-biseau s'étendant sur une partie au moins de la périphérie de ladite languette ou dudit évidement.

Grâce à la présence du contre-biseau, les pièces sont efficacement maintenues les unes par rapport aux autres lorsque les languettes sont en place dans les évidements correspondants.

Dans un premier mode de réalisation de l'invention, le contre-biseau s'étend sur substantiellement toute la périphérie de la languette ou de l'évidement. Cet aspect de l'invention permet de répartir les efforts sur le biseau et sur le contre-biseau sur toute la périphérie de la languette ou de l'évidement.

Dans un second mode de réalisation de l'invention, le contre-biseau est constitué de plusieurs parties réparties séquentiellement sur la périphérie de la languette ou de l'évidement. Cette géométrie dans laquelle le contre-biseau est formé par des tétons de clipsage prévus dans chaque évidement, alors que des encoches correspondantes sont prévues sur les languettes, facilite la mise en place des languettes dans les évidements correspondants.

Selon un autre aspect avantageux de l'invention applicable quel que soit le mode de réalisation considéré, des encoches d'extraction sont formées à la base des languettes. Ces encoches évitent la formation d'une partie en contre-dépouille dans la zone de jonction des languettes avec la partie principale de la pièce. Cette absence de contre-dépouille évite l'utilisation de moules complexes équipés de tiroirs.

Selon un autre aspect avantageux de l'invention, les bords externes de chaque pièce sont inclinés par rapport à la normale à la surface de la pièce en chaque point des bords, ces bords étant convergents du côté du centre de courbure de la surface de la pièce. Cette géométrie des bords externes de la pièce permet d'obtenir une bonne jonction de la surface extérieure des pièces, c'est-à-dire de la surface extérieure de l'objet réalisé avec le jeu de l'invention, sans pour autant que ces bords ne viennent en contact à un point tel que, du fait des tolérances de fabrication, leur mise en place en serait gênée.

Selon un autre aspect avantageux de l'invention, les languettes peuvent avoir une épaisseur différente de celle du corps des pièces. Cet aspect de l'invention permet de donner au créateur du jeu une plus grande liberté dans la définition des pièces.

Selon un autre aspect avantageux de l'invention, au moins une languette s'étend dans une direction non parallèle à la surface de la pièce correspondante, dans la zone de raccordement de la languette à la pièce. Cet aspect de l'invention permet donc de prévoir des languettes orientées de façon quasi quelconque par rapport au corps de la pièce ce qui, là encore, assure un plus grande liberté de choix au créateur du jeu.

On peut également prévoir que les pièces présentent une face arrière munie de creusures d'allégement. Ceci permet un gain de matière, donc de poids, lors de la fabrication industrielle de ces pièces.

Selon un autre aspect avantageux de l'invention, au moins une pièce est formée de plusieurs éléments réunis par coopération de formes. En d'autres termes, on peut prévoir que chaque pièce munie de languettes ou d'évidements est constituée de plusieurs sous-pièces, ce qui permet de rendre le jeu plus complexe, donc plus intéressant, et d'éviter qu'une miniaturisation trop poussée des pièces ne résulte dans leur fragilisation.

Selon un autre aspect avantageux de l'invention, le jeu comprend un cadre autoportant formé d'éléments assemblés par coopération de formes, la majorité des éléments étant pourvus d'au moins un évidement ou une languette de blocage avec les autres pièces du jeu. Cet aspect de l'invention est utilisé lorsque le jeu consiste à réaliser une image plane, à la manière d'un puzzle classique, le cadre étant alors une structure porteuse pour l'image une fois celle-ci réalisée. Dans le cas d'une pièce tridimensionnelle, telle qu'un vase, le cadre peut être un bord libre de l'objet à monter.

L'invention sera mieux comprise et d'autres avantages de celle-ci apparaîtront plus clairement à la lumière de la description qui va suivre de cinq modes de réalisation de pièces appartenant à un jeu de patience conforme à l'invention, donnée uniquement à titre d'exemple et faite en référence aux dessins annexés dans lesquels :
- la figure 1 est une vue en perspective d'une pièce appartenant à un jeu de patience conforme à l'invention ;
- la figure 2 est une vue en perspective à plus grande échelle d'une languette de la pièce de la figure 1 ;
- la figure 3 est une vue en perspective à plus grande échelle d'un évidement de la pièce de la figure 1 ;
- la figure 4 est une vue en plan de la languette de la figure 2 ;
- la figure 5 est une représentation schématique partielle de deux pièces du type de celle de la figure 1 juxtaposées ;
- la figure 6 est une vue en perspective d'une pièce conforme à un second mode de réalisation de l'invention ;
- la figure 7 est une vue analogue à la figure 2 pour la pièce de la figure 6 ;
- la figure 8 est une vue par dessous d'un évidement de la pièce de la figure 6 ;
- la figure 9 est une vue en perspective d'une pièce conforme à un troisième mode de réalisation de l'invention ;
- la figure 10 est une vue en perspective d'une pièce conforme à un quatrième mode de l'invention ;
- la figure 11 est une coupe à plus grande échelle selon la ligne XI-XI à la figure 10 ;
- la figure 12 est une représentation schématique de la division d'une pièce d'un jeu conforme à l'invention en plusieurs éléments selon trois répartitions représentées respectivement aux figures 12a, 12b et 12c ;
- la figure 13 est un autre exemple de division d'une pièce, représentée en vue éclatée à la figure 13a et dans diverses positions montées aux figures 13b à 13g ;
- la figure 14 est une vue en perspective d'un élément appartenant à un cadre faisant partie du jeu de l'invention ;
- la figure 15 est une vue en perspective d'une pièce destinée à coopérer avec la pièce 14 pour former un cadre ;
- la figure 16 est une représentation schématique d'un cadre formé à l'aide de pièces du type de celles des figures 14 et 15 ;
- la figure 17 est une vue en perspective d'une pièce clé, conforme à un cinquième mode de réalisation de l'invention et
- la figure 18 est un exemple de réalisation d'un objet sphérique à l'aide du jeu de l'invention.

La pièce 1 représentée à la figure 1 est destinée à être assemblée avec des pièces analogues pour former un objet tri-dimensionnel. Pour ce faire, la pièce 1 comprend plusieurs languettes 2 et évidements 3 répartis à sa périphérie selon les choix du concepteur du jeu auquel appartient la pièce. Les languettes 2 et les évidements 3 sont taillés en biseau, c'est-à-dire comprennent une surface, respectivement référencée 4 ou 5, inclinée par rapport à la surface principale externe la de la pièce 1 au voisinage de chaque languette ou évidement.

Conformément à l'invention, et comme il apparaît plus clairement à la figure 2, chaque languette 2 est pourvue d'un contre-biseau 6, c'est-à-dire d'une surface inclinée non parallèle au biseau 4. De la même manière et comme il apparaît plus clairement à la figure 3, chaque évidement 3 est bordé à la fois par le biseau 5 et par un contre-biseau 7 non parallèle au biseau 5. Ainsi, lorsque la languette 2 représentée à la figure 2 pénètre dans un évidement d'une pièce voisine du type de celui représenté à la figure 3, cette languette est efficacement maintenue en position dans des directions globalement parallèles à la surface 1a et dans des directions globalement perpendiculaires à la surface 1a grâce aux biseaux et contre-biseaux 4 à 7. En d'autres termes, les contre-biseaux 6 et 7 permettent d'éviter que les biseaux 4 et 5 ne glissent l'un contre l'autre, ce qui résulterait dans une désolidarisation de la languette 2 par rapport à l'évidement du type de l'évidement 3 dans lequel elle pénètre.

Dans la suite de la présente description, on assimile l'évidement du type de l'évidement 3, dans lequel pénètre la languette 2 et qui appartient à une autre pièce, à l'évidement 3 de la pièce 1.

Pour faire pénétrer la languette 2 dans l'évidement 3 correspondant, une légère déformation du contre-biseau 7, voire de l'ensemble de la languette 2 et de l'évidement 3 est nécessaire. Cette déformation s'annule, sous l'effet des propriétés élastiques des matériaux utilisés, tels que notamment des matières plastiques, de sorte qu'à l'issue de la mise en place de la languette dans l'évidement correspondant, l'immobilisation relative de la languette et de l'évidement est obtenue par une coopération de formes qui peut être relativement précise.

On note que les contre-biseaux 6 et 7 s'étendent sur substantiellement toute la périphérie de la languette 2 ou de l'évidement 3, de sorte qu'ils jouent effectivement leur rôle de blocage et de répartition des efforts sur toute la périphérie de la languette.

Selon un aspect avantageux de l'invention plus particulièrement visible à la figure 4, et pour éviter l'utilisation de moules à tiroirs complexes, il est prévu, à la base des languettes, c'est-à-dire dans leurs zones de raccordement avec la partie principale 11 de la pièce 1, des encoches d'extraction 8. Ces encoches 8 évitent la formation de zones en contre-dépouille qui ne seraient pas réalisables sans un moule à tiroirs. Cet aspect de l'invention permet donc l'utilisation d'un matériel simple, donc une bonne maîtrise du prix de revient des pièces du jeu conforme à l'invention.

Selon un autre aspect avantageux de l'invention, visible plus particulièrement à la figure 5, lorsque deux pièces 1 et 1' sont juxtaposées, leurs surfaces externes respectives la et l'a sont jointives sur leurs lignes de raccordement L. Cependant, compte tenu du caractère tri-dimensionnel ou gauche des pièces pouvant être réalisées suivant l'invention, il importe que le caractère jointif des surfaces 1a et 1'a ne crée pas de gêne sur la face arrière 1c ou 1'c des pièces 1 et 1'. Pour ce faire, les bords externes des pièces 1 et 1' sont inclinés, selon des directions D et D', par rapport à la normale N aux surfaces la et l'a des pièces 1 et 1', les directions D et D' étant telles que les bords 1b et 1'b sont dirigés globalement vers les centres de courbure respectif C et C' des pièces 1 et 1'. Sur leurs faces arrière 1c et 1'c, les bords 1b et 1'b sont séparés par une distance d non nulle. On évite ainsi les risques de coincement des pièces 1 et 1' en cours de montage.

Dans le second mode de réalisation de l'invention représenté aux figures 6 à 8, les éléments analogues à ceux du mode de réalisation des figures 1 à 5 portent des références identiques augmentées de 50. La pièce 51 représentée à la figure 6 diffère de la précédente en ce que les languettes 52 et les évidements 53 ont une épaisseur différente du corps 61, c'est-à-dire de la partie principale de la pièce 51. Comme il apparaît plus clairement aux figures 7 et 8, chaque languette 52 et chaque évidement 53 comprend une surface en biseau 54, respectivement 55, par rapport à la surface externe 51a de la pièce 51. Des contre-biseaux 56, respectivement 57, sont répartis séquentiellement sur la périphérie de la languette 52 et de l'évidement 53. Ces contre-biseaux 56 et 57, qui sont en forme de tétons et d'encoches de clipsage, ont sensiblement la même fonction que les biseaux 6 et 7 du premier mode de réalisation.

Cependant, du fait qu'ils occupent une partie seulement de la périphérie des éléments 52 et 53, ces éléments doivent être déformés uniquement dans certaines zones lors de l'introduction de la languette 52 dans l'évidement 53. La mise en place de la languette dans l'évidement en est ainsi facilitée.

Du fait de la moindre épaisseur de la languette 52, les biseaux 54 et 55 sont moins épais que dans le mode de réalisation précédent. On pourrait également envisager que les biseaux 54 et 55 soient de forme sphérique, la languette ayant un aspect de "boule" en vue de dessus, alors qu'un contre-biseau demeure ménagé dans sa partie inférieure.

Bien entendu, les têtons pourraient également être formés sur la languette 52 alors que les encoches correspondantes seraient formées sur le bord de l'évidement 53.

La languette 52 est également pourvue d'une encoche 62 dans laquelle peut être inséré un fil ou une cordelette 63 dont l'extrémité 63a est nouée de façon à avoir une largeur supérieure à celle de l'encoche 62. Lorsque la languette 52 est en place dans un évidement du type de l'évidement 53, l'extrémité libre de l'encoche 62 est fermée par le biseau 55, de sorte que la cordelette 63 est prisonnière de l'encoche 62. Une encoche 64 est prévue dans le voile 53a de l'évidement 53 afin de permettre le passage de la cordelette 63 lorsque la languette 52 est en place dans le logement 53 correspondant. Ceci peut être utilisé pour fixer dans l'objet réalisé grâce au jeu de patience de l'invention, une cordellette permettant un usage ultérieur de l'objet ainsi réalisé. Par exemple, l'objet réalisé grâce au jeu de patience peut être un porte-clés, qui comprend un anneau destiné à recevoir des clés, fixé à l'extrémité non représentée de la cordelette 63.

Dans le troisième mode de réalisation de l'invention représenté à la figure 9, les éléments analogues à ceux du mode de réalisation des figures 1 à 5 portent des références identiques augmentées de 100. Dans ce mode de réalisation, la pièce 101 porte des languettes 102 et des évidements 103 dont les côtés comprennent respectivement des biseaux 104 et 105 et des contre-biseaux 106 et 107. Les languettes portent également des pions 114 formés sur la surface supérieure de chaque languette 102, c'est-à-dire sur la surface de la languette globalement parallèle à la surface extérieure 101a de la pièce 101. Chaque évidement 103 est également pourvu d'un logement 115 de réception du pion 114 de la languette correspondante. Le logement 115 est ménagé dans une face de l'évidement 103 tournée vers l'arrière de la pièce 101, c'est-à-dire en direction de la face arrière 101c.

Comme dans le mode de réalisation des figures 6 à 8, les languettes 102 sont moins épaisses que le corps 111 de la pièce 101, de sorte que les évidements 103 ne sont pas apparents sur la surface extérieure 101a de la pièce 101, ce qui améliore l'esthétique de l'objet crée grâce au jeu.

Dans le quatrième mode de l'invention représenté aux figures 10 et 11, les éléments analogues à ceux du mode de réalisation des figures 1 à 5 portent des références identiques augmentées de 150. La pièce 151 de ce mode de réalisation comprend des languettes 152 destinées à pénétrer dans des évidements analogues aux évidements 153 de la pièce 151.

Comme précédemment, les languettes 152 et les évidements 153 dont bordés par des biseaux 154 et 155 et des contre-biseaux 156 et 157. Les languettes 152 sont moins épaisses que le corps 161 de la pièce 151.

Comme il apparaît plus clairement à la figure 11, la languette 152 n'est pas parallèle à la surface externe 151a de la pièce 151 dans la zone de raccordement de la languette 152, au corps 161 de la pièce 151.

La languette 152 est pourvue d'un perçage central 166, alors que chaque évidement 153 comprend un pion 167 destiné à pénétrer dans le perçage de la languette qu'il doit recevoir. La coopération d'un perçage 166 et d'un pion 167, tout comme celle d'un pion 114 et d'un logement 115 du mode de réalisation précédent, permet d'augmenter encore l'immobilisation des languettes par rapport aux évidements dans lesquels elles sont logées.

Selon un autre aspect avantageux de l'invention, la face arrière 151c de la pièce 151 est pourvue de creusures 171 permettant d'alléger la pièce 151 sans altérer son aspect extérieur puisque la surface 151a n'est pas modifiée par la présence des creusures 171. Les creusures 171 peuvent s'étendre ou non jusqu'aux bords latéraux du corps 161 de la pièce 151.

Pour rendre plus complexe, c'est-à-dire plus intéressant, le jeu de patience de l'invention, il peut être envisagé de miniaturiser les pièces, ce qui permet également de réaliser avec un nombre de pièces relativement important des objets dont l'encombrement, une fois montés, est réduit.

Cependant, si l'on diminue toutes les dimensions de la pièce 1 représentée à la figure 1, la zone R située entre deux évidements proches constitue une zone de rupture potentielle, ce qui n'est pas acceptable pour un utilisateur.

Pour pallier cet inconvénient, qui se présente sur les jeux de patience indépendamment de la présente d'un biseau et d'un contre-biseau sur les languettes et les évidements, on forme certaines pièces du jeu de l'invention avec plusieurs éléments assemblés par coopération de formes, c'est-à-dire, notamment, par emboîtement avec tenon et mortaise.

On a représenté aux figures 12a à 12c différentes façons de former une pièce d'un jeu conforme à l'invention avec des éléments 201A à 201D ou 211A à 211C ou 221A à 221D. On note que certains au moins des éléments 201, 211 et 221 peuvent être identiques entre eux, comme les éléments 201A et 201D, 201B et 201C, 211A et 211C, 221A et 221B ou 221C et 221D. Ceci permet d'ajouter une variante au jeu de l'invention selon laquelle l'utilisateur doit construire les pièces qu'il souhaite utiliser à partir d'éléments destinés à être réunis par coopération de formes.

Une autre variante de cet aspect de l'invention peut être également mise en oeuvre selon ce qui est représenté à la figure 13. Dans cette figure, on suppose qu'une pièce est constituée à partir de trois éléments X, Y et Z destinés à être réunis entre eux par des pions 324 prévus pour pénétrer dans des logements correspondants 325.

Les éléments X, Y, Z peuvent être assemblés de différentes manières pour constituer une pièce plane, du même type que celle représentée à la figure 12, ce qui apparaît à la figure 13a, mais également des pièces de géométries variées dans lesquelles les languettes peuvent s'étendre globalement parallèlement à la direction principale de la pièce (figure 13g) mais également globalement perpendiculairement à cette direction (figures 13b à 13f).

Dans le cas d'une image plane et selon un autre aspect avantageux de l'invention, il est également possible de prévoir un cadre 428 formé d'éléments individuels 429 et 430 représentés respectivement aux figures 14 et 15 et prévus pour être assemblés ensemble par coopération de formes. Par exemple, une extension 429a prévue sur l'élément 429 est pourvue d'un logement 429b de réception d'un pion 430b ménagé sur la surface de fond d'un renfoncement 430a de réception de l'extension 429a. L'élément 430 porte également une extension 430c pourvue d'un logement 430d analogue à l'extension 429a et au logement 429b de l'élément 429. Comme il apparaît plus clairement à la figure 16, le cadre 428 autoportant, c'est-à-dire rigide et destiné à supporter les autres pièces, peut être formé à partir de plusieurs éléments 429, qui peuvent avoir une géométrie variée, et de quatre éléments 430 destinés à constituer les angles. Chaque élément 429 est pourvu d'au moins un évidement 433 ou d'au moins une languette 432, respectivement munis de biseaux 435 et 434 et de contre-biseaux 437 et 436.

Enfin, pour faciliter la mise en place de la dernière pièce du jeu et compte tenu des déformations à obtenir pour l'introduction des languettes dans les évidements à cause de la présence des contre-biseaux, la dernière pièce du jeu ou pièce-clé 501, qui est représentée à la figure 17, peut être divisée en deux parties 501A et 501B munies chacune d'une ou plusieurs languettes, d'un ou plusieurs évidements ou de parties de languettes ou d'évidements. Les parties 501A et 501B sont destinées à être mises en place par rapport aux autres pièces du jeu indépendamment et à être assemblées par tout moyen adapté, tel que notamment par clipsage, ou par un assemblage du type tenon et mortaise.

A la figure 18, une sphère qui peut représenter une mappemonde ou un ballon est réalisée grâce à un jeu conforme à l'invention. Cette sphère comprend un certains nombre de pièces 1, 1', 1", etc..., dont l'une 1₃ est réalisée en quatre parties à la manière décrite en référence à la figure 12 et dont une autre 1₄ constitue une pièce de blocage du type de la pièce 501 représentée à la figure 17. On a porté sur ce dessin les références 210A à 201C, 501A et 501B des éléments correspondants aux figures 12 et 17. Cette mappemonde peut être constituée de 24 pièces ou de 96 pièces selon la complexité recherchée.

Il va de soi que la créativité offerte par ce système de jeu est très large et que les objets réalisés pourraient être de tout type tel que par exemple des vases, des statues, des voitures, des fusées, etc..

## Revendications

1. Jeu de patience comprenant plusieurs pièces (1, 51, 101, 151, 429) à assembler pour former une structure de forme ou d'aspect prédéterminé, chaque pièce comprenant au moins une languette (2, 52, 102, 152, 432) ou un évidement (3, 53, 103, 153, 433) de réception d'une languette d'une pièce adjacente, chaque languette ou évidement étant taillé en biseau (4, 5, 54, 55, 104, 105, 154, 155, 434, 435) par rapport à la surface (1a, 51a, 101a, 151a) de ladite pièce à la périphérie de ladite languette ou dudit évidement, caractérisé en ce que chaque languette ou évidement comprend un contre-biseau (6, 7, 56, 57, 106, 107, 156, 157, 436, 437) s'étendant sur une partie au moins de la périphérie de ladite languette ou dudit évidement.

2. Jeu de patience selon la revendication 1, caractérisé en ce que ledit contre-biseau (6, 7, 106, 107, 156, 157, 436, 437) s'étend sur substantiellement toute la périphérie de ladite languette (2, 102, 152, 432) ou dudit évidement (3, 103, 153, 433).

3. Jeu de patience selon la revendication 1, caractérisé en ce que ledit contre-biseau est constitué de plusieurs parties (55, 57) réparties séquentiellement sur la périphérie de ladite languette (52) ou dudit évidement (53).

4. Jeu de patience selon l'une des revendications précédentes, caractérisé en ce qu'il comprend des encoches (8) d'extraction formées à la base desdites languettes (2).

5. Jeu de patience selon l'une des revendications précédentes, caractérisé en ce que les bords (1b, 1'b) externes de chaque pièce (1, 1') sont inclinés par rapport à la normale (N) à la surface (1a, 1'a) de ladite pièce en chaque point desdits bords, lesdits bords étant convergents du côté du centre de courbure (C', C') de ladite surface de ladite pièce.

6. Jeu de patience selon l'une des revendications précédentes, caractérisé en ce que lesdites languettes (52, 102, 152) ont une épaisseur différente de celle du corps (61, 111, 161) desdites pièces.

7. Jeu de patience selon l'une des revendications précédentes, caractérisé en ce qu'au moins une languette (152) s'étend dans une direction non parallèle à la surface (151a) de ladite pièce (151) correspondante dans la zone de raccordement de ladite languette à ladite pièce.

8. Jeu de patience selon l'une des revendications précédentes, caractérisé en ce que lesdites pièces (151) présentent une face arrière (151c) munie de creusures d'allégement (171).

9. Jeu de patience selon l'une des revendications précédentes, caractérisé en ce qu'au moins une pièce (1) est formée de plusieurs éléments (201A-201D, 211A-211C, 221A-221D, X, Y, Z) réunis par coopération de formes.

10. Jeu de patience selon l'une des revendications précédentes, caractérisé en ce qu'il comprend un cadre autoportant (428) formé d'éléments (429, 430) assemblés par coopération de formes, la majorité desdits éléments (429) étant pourvus d'au moins un évidement (433) ou d'une languette (432) de blocage avec les autres pièces dudit jeu.
